# EUROPÄISCHE PATENTANMELDUNG

(11) **EP 0 205 125 A2**
(43) Veröffentlichungstag der Anmeldung: **17.12.1986**
(21) Anmeldenummer: 86107734.5
(22) Anmeldetag: 06.06.1986
(51) Int. Cl.: A43B 7/00

(54) **Schuh, insbesondere für Rehabilitationszwecke**

(30) Priorität: 10.06.1985 DE 3520746
(71) Anmelder: PUMA-Sportschuhfabriken Rudolf Dassler KG, D-8522 Herzogenaurach (DE)
(72) Erfinder: Bernhard, Constantin, D-8000 München 40 (DE)
(74) Vertreter: Hufnagel, Walter, Dipl.-Ing., Dipl.-Wirtsch.-Ing.

(57) **Zusammenfassung**

Ein Schuh mit einem eine Schlitzöffnung aufweisenden Schaft, durch die zwischen dessen Obermaterial und Futter eine Einlage in den Schaft eingesetzt oder einsetzbar ist, insbesonderefür Rehabilitationszwecke, soll so ausgebildetwerden, daß der Schuh an verschiedenartige Fußausbildungen besser anpaßbar ist. Insbesondere soll erreicht werden, daß bei einem Fußverletzten oder am Fuß Operierten derüblicherweise zur Heilung notwendige Gipsverband oder andere Stützverbände bereits nach kurzer Zeit entfernt werden können. Dies wird dadurch erreicht, daß die Einlage(n) (6) plattenförmig ausgebildet ist bzw. sind und aus flexiblem Material besteht bzw. bestehen. Hierbei weist wenigstens eine Seite der Einlage(n) (6) und die an dieser zum Anliegen kommende Innenfläche des Schaftmaterials eine solche Oberfläche auf, daß zwischen wenigstens zwei aneinander zu liegen kommenden Innenflächen eine so hohe Reibung vorhanden ist, daß die Einlage(n) (6) sich während des Tragens des Schuhes nicht verschiebt bzw. verschieben.

## Beschreibung

Die vorliegende Erfindung bezieht sich auf einen Schuh, insbesondere für Rehabilitationszwecke gemäß dem Oberbegriff des Anspruches 1.

Ein vergleichbarer, als Schischuh ausgebildeter Schuh ist aus der CH-PS 359 996 bekannt. Dort ist im Schaft hinter den Knöcheln beidseitig eine senkrechte, oben offene Tasche oder Führung gebildet, in die senkrecht auswechselbare Versteifungsstäbe einsteckbar sind. Die Öffnungen werden durch je einen seitlichen Gamaschenflügel überdeckt, die durch einen Hinterschnürzug hinten miteinander verbunden sind. Dadurch wird eine Versteifung des Fußgelenks und ein besseres Anliegen des Schuhes am Fuß erreicht.

Mit der vorliegenden Erfindung soll die Aufgabe gelöst werden, einen Schuh der eingangs erwähnten Art so auszubilden, daß der Schuh an verschiedene Fußausbildungen besser anpaßbar ist. Insbesonderesoll erreicht werden, daß bei einem Fußverletzten oder am Fuß Operierten, beispielsweise bei einer Beschädigung der Kapsel, der Bänder oder des Knöchels, der üblicherweise zur Heilung notwendige Gipsverband oder andere Stützverbände nach kurzer Zeit entfernt werden können oder aber derartige Verbände überhaupt nicht notwendig sind.

Gelöst wird diese Aufgabe durch die im Kennzeichen des Anspruches 1 angegebenen Merkmale.

Durch die Schlitzöffnung sind verschieden große und den jeweiligen Erfordernissenentsprechende Einlagen zwischen Futter und Obermaterial des Schaftes leicht einsetzbar, wobei diese beim Tragen des Schuhes ohne besondere zusätzliche Befestigung halten. Es sind daher keine an die Einlagen speziell angepaßten Taschen oder Führungen notwendig und es genügt sogar eine einzige Schlitzöffnung, um verschiedenartigste Fußpartien, insbesondere Knöchelpartien, mit entsprechend angepaßten Einlagen zu umfüttern.

Weitere vorteilhafte Einzelheiten der Erfindung sind in den Unteransprüchen angegeben und werden nachfolgend anhand der in der Zeichnung veranschaulichten Ausführungsbeispiele näher beschrieben. Dabei zeigen:
Figur 1 den hinteren Teil eines Schuhes, insbesondere Rehabilitationsschuhes gemäß der Erfindung,
Figur 2 eine zur Anwendung gelangende Einlageform,
Figur 3 einen Schnitt durch eine Schaftseite in nicht anliegender Darstellung der Einlage und mit einem Fußabschnitt von hinten und
Figur 4 einen Ausschnitt einer Schaftausführung mit zusätzlichem Futter und eingesetzter Einlage.

Mit ist ein insbesondere für Rehabilitationszwecke geeigneter, als Stiefel ausgebildeter Schuh bezeichnet, dessen Schaft 2 an der Hinterkante 3, wo üblicherweise ein Fersenband oder eine senkrechte Naht verläuft, mit einer durch einen Reißverschluß 4 verschließbaren Schlitzöffnung 5 versehen ist. Anstelle eines Reißverschlusses können auch Klett-, Druckknopfverschlüsse oder dgl. vorgesehen sein.

Die Schlitzöffnung 5 ist in verschlossenem Zustand dargestellt. In offenem Zustand kann durch diese eine flexible Einlage 6 zwischen das Obermaterial 7 und das Innenfutter 8 eingeschoben werden.

Die Schlitzöffnung 5 erstreckt sich günstigerweise über die gesamte Schafthöhe, so daß sie relativ groß ist und daher auch große Einlagen beliebiger Form nach beiden Seiten eingeschoben werden können. Die Figur 3 zeigt einen Schaftquerschnitt, wobei zwischen den Einzelelementen zwecks besserer Übersichtlichkeit ein Zwischenraum eingezeichnet ist. Die Figur 4 zeigt diese in Normallage.

Zwecks guter Haftung zur Hinterfütterung von Hohlräumen zwischen Fuß 9 und Schaft 2 sowie zur gezielten Bildung von Hohlräumen beispielsweise im Bereich von Operationsnähten, Schwellungen, Prellungen oder dgl. besteht die Einlage 6 aus flexiblem, gegebenenfalls kompressiblem, insbesondere volumenkompressiblem, plattenförmigen Material.

Zur guten Anpassung beispielsweise im Bereich des Knöchels 9 ist die Einlage 6 in diesem Bereich mit einer Aussparung 10 versehen und auf der dem Fuß 9 zugewandten Seite 11 am Rand 12 nach außen hin relativ spitz zulaufend verjüngt.

Zur Verbesserung der Haftung der Einlage 6 im Schaft 2 beim Tragen des Schuhes 1 ist die innere Seite 11 und/ oder die äußere Seite 13 der Einlage 6 und die an diese anliegende Innenfläche 14 des Obermaterials 7 und/oder die Innenfläche 15 des Innenfutters 8 derart ausgebildet, daß sie durch Reibschluß so fest aufeinander haften, daß die Einlage 6 praktisch nicht verrutschen kann. Dies geschieht beispielsweise durch Aufrauhen der Oberflächen der aneinanderliegenden-Teile oder durch entsprechende zacken- oder hakenförmige Gestaltung der Oberflächen, so daß eine Art Klettverschluß entsteht. Es kann aber auch wenigstens eine Seite 11, 13 der Einlage 6 und/oder der Innenfläche 14, 15 des Schuhschaftes 2 mit einem Gewebe 16, beispielsweise aus einem Polyamid, wie Nylon, beschichtet sein, das außen gerauht ist. Die innere Seitell der Einlage 6 ist vorzugsweise glatt, gegebenenfalls auch mikroporös ausgebildet.

Anstelle oder zusätzlich zu der Gestaltung der genannten Oberflächen kann auch das Material der Einlage 6, des Obermaterials 7 oder des Innenfutters 8 so ausgewählt werden, daß eine hohe Reibung auftritt. Dies ist insbesondere dann der Fall, wenn als Material ein Kunst- oder Naturkautschuk oder ein sonstiges gummielastisch einstellbares Material, wie beispielsweise der unter der Handelsmarke "Neopren" der Firma Du Pont bekannte Kunststoff verwendet wird. Insbesondere kann dieses Material vorzugsweise derart geschäumt sein, daß an der Oberfläche offene Poren vorhanden sind. Gegebenenfalls kann auf dem Obermaterial 7 und/oder auf dem Innenfutter 8 innen gemäß Figur 4 ein Schaumstoff 17 aus volumenkompressiblem Material aufkaschiert sein. Vorzugsweise besitzt dieser Schaumstoff 17 ebenfalls offene Poren.

Gemäß einer vorteilhaften Weiterbildung der Erfindung können eine umlaufende oder zwei seitliche Schlitzöffnungen 5' entlang dem oberen Rand 18 des Schaftes 2 vorgesehen sein. Diese Schlitzöffnung(en) 5' können durch einen entlang der Naht 19 verlaufenden oder nach außen verlagerten Reißverschluß 4' oder durch andere Verschlußmittel verschlossen werden.

Anstelle eines Reißverschlusses kann insbesondere ein Klettverschluß, eventuell auch ein Druckknopfverschluß oder dgl. vorgesehen sein.

In Figur 3 ist noch eine Fersenkappe 20 dargestellt, die unterhalb des Knöchels 9' verläuft.

Die Einlagen 6 können auch eine andere Gestalt als in Figur 2 dargestellt aufweisen. Insbesondere können im Knöchelbereich U-förmige, den Knöchel mit den U₋Schenkeln umschließende Einlage 6 in Betracht kommen, wie dies in Figur 1 gestrichelt angedeutet ist.

Die Einlagen 6 stellen im Gegensatz zu denen in der CH-PS 359 996 beschriebenen Einlagen flexible Elemente dar, die durch die Schuhschnürung zusätzlich fixiert werden können.

Die flexiblen Einlagen 6 können also grundsätzlich Gelenkbewegungen, insbesondere des Fersengelenkes mitmachen, ohne daß derartige Bewegungen Reizungen im Wundbereich bewirken.

Insbesondere füllen die Einlagen 6 durch deren Flexibilität anatomisch oder operationsbedingte Hohlräume aus, anstatt solche künstlich zu schaffen, wie dies bei nicht flexiblen Versteifungsstäben der Fall ist. Derartige starre Stützelemente verursachen erhebliche Reizungen im Bereich von Verletzungen, Operationswunden oder dgl..

## Patentansprüche

1. Schuh mit einem eine Schlitzöffnung aufweisenden Schaft, durch die zwischen dessen Obermaterial und Futter eine Einlage in den Schaft eingesetzt oder einsetzbar ist, insbesondere für Rehabilitationszwecke, dadurch gekennzeichnet, daß die Einlage (6) bzw. Einlagen (6) plattenförmig ausgebildet ist bzw. sind und aus flexiblem Material besteht bzw. bestehen, daß wenigstens eine Seite (11, 13) der Einlage (6) bzw. Einlagen (6) und die an dieser bzw. an diesen Seite(n) (11,13) zum Anliegen kommende(n) Innenfläche(n) (14, 15) des Schaftmaterials (7, 8), insbesondere des Schuhobermaterials (7), eine solche Oberfläche aufweist bzw. aufweisen und /oder aus einem solchen Material besteht bzw. bestehen, daß zwischen wenigstens zwei aneinander zu liegen kommenden Innenflächen (11, 15 bzw. 13, 14) eine so hohe Reibung vorhanden ist, daß die Einlage (6) bzw. Einlagen (6) sich während des Tragens des Schuhes auch unter Verzicht speziell angepaßter Taschen, Führungen oder dergleichen nicht verschiebt bzw. verschieben.

2. Schuh nach Anspruch 1, dadurch gekennzeichnet, daß die Einlage(n) (6) im Bereich des Knöchels (9') eingebracht und mit einer halb- bzw. teilkreisförmigen Aussparung (10) versehen ist bzw. sind.

3. Schuh nach Anspruch 1 oder 2, dadurch gekennzeichnet. daß die Einlage(n) (6) an der dem Fuß zugewandten Seite

(11) an deren Rand (12) verjüngt sind.

4. Schuh nach einem der Ansprüche 1 bis 3, dadurch gekennzeichnet, daß die dem Fuß (6) zugewandte Seite (11) der Einlage(n) (6) als glatte, ebene Fläche ausgebildet ist.

5. Schuh nach einem der Ansprüche 1 bis 4, dadurch Rekennzeichnet, daß wenigstens eine Innenfläche (14, 15) des Schaftmaterials (7, 8) aus offenporigem, geschäutem Kunststoff besteht.

6. Schuh nach einem der Ansprüche 1 bis 5, dadurch ^{g}e-kennzeichnet, daß die Einlage(n) (6) aus geschäumtem, insbesondere mikroporösem Kautschuk oder Kunststoff mit gummielastischen Eingenschaften besteht bzw. bestehen.

7. Schuh nach Anspruch 6, dadurch gekennzeichnet, daß die eine Seite (13) der Einlage(n) (6) mit einem auf der Außenseite aufgerauhten Gewebe (16) versehen istbzw. sind.

8. Schuh nach einem der Ansprüche 1 bis 7, dadurch gekennzeichnet, daß die Schlitzöffnung (5) senkrecht entlang der hinteren fersenseitigen Naht (3) verläuft.

9. Schuh nach einem der Ansprüche 1 bis 7, dadurch gekennzeichnet, daß eine umlaufende oder zwei seitliche Schlitzöffnungen (5') entlang dem oberen Rand (18) des Schaftes (2) verläuft bzw. verlaufen.

10. Schuh nach Anspruch 8 oder 9, dadurch gekennzeichnet, daß die Schlitzöffnung (5, 5') mit einem Reißverschluß (4 bzw. 4') oder Klettverschluß verschließbar ist.
